# EUROPÄISCHE PATENTANMELDUNG

(11) **EP 2 940 320 A1**
(43) Veröffentlichungstag der Anmeldung: **04.11.2015**
(21) Anmeldenummer: 15001262.3
(22) Anmeldetag: 29.04.2015
(51) Int. Cl.: F15D 1/00, B07B 4/02, B07B 11/06

(54) **VORRICHTUNG ZUR ERZEUGUNG EINES GLEICHVERTEILTEN STRÖMUNGS-LUFTFELDES UND VERWENDUNG EINER SOLCHEN**

(30) Priorität: 02.05.2014 DE 102014006271
(71) Anmelder: Fachhochschule Münster, 48149 Münster (DE)
(72) Erfinder: Jantzen, Hans-Arno, 48565 Steinfurt (DE); Gensrich, Thomas, 48607 Ochtrup (DE)
(74) Vertreter: Sparing, Rolf Klaus

(57) **Zusammenfassung**

Die Erfindung betrifft eine Vorrichtung (6) und die Verwendung einer Vorrichtung (6) zur Erzeugung eines gleichverteilten Strömungs-Luftfeldes, aufweisend einen Einströmungs- (1) und einen Ausströmungsbereich (5) mit zumindest einer auf einer Seitenfläche (7) innerhalb eines Vorrichtungsabschnitts (2) in Teilbereichen ausgeformten, stufenförmigen Erhebung (3) zwischen dem Einströmungs- (1) und Ausströmungsbereich (5) wobei die stufenförmige Erhebung (3) ein- oder mehrstückiger Bestandteil des Vorrichtungsabschnitts (2) ist.

## Beschreibung

Die vorliegende Erfindung betrifft eine Vorrichtung und die Verwendung einer Vorrichtung zur Erzeugung eines gleichverteilten Strömungs-Luftfeldes, aufweisend einen Einströmungs- und einen Ausströmungsbereich mit zumindest einer auf einer Seitenfläche innerhalb eines Vorrichtungsabschnitts in Teilbereichen ausgeformten, stufenförmigen Erhebung zwischen dem Einströmungs- und Ausströmungsbereich, wobei die stufenförmige Erhebung ein- oder mehrstückiger Bestandteil des Vorrichtungsabschnitts ist.

Einfache Vorrichtungen zum Sichten von Recycling-Materialien weisen Schlitzdüsen zur Erzeugung eines homogenen Fluid-Geschwindigkeitsfelds auf. Nachteilig bei denen nach dem Stand der Technik verwendeten Vorrichtungen und Verfahren ist jedoch, dass der Volumenstrom der austretenden Luft über die Lauflänge des Schlitzes von Betrag und Austrittsrichtung sehr uneinheitlich ist, wodurch ein erhebliches Maß an Trennschärfe im Sichtungsprozess verloren geht. Zur Verbesserung dieses Problems wurden in der Vergangenheit einige Vorrichtungen und Verfahren entwickelt, um ein gleichmäßiges Fluid-Geschwindigkeitsfeld zu erzeugen.

So ist in der DE 34 07 871 A1 ein Verfahren und eine Vorrichtung zur Erzeugung eines konstanten Massendurchsatzes oder Volumenstrom Gas / Feststoffpartikel-Freistrahls beschrieben, in dem feste Teilchen mit einer Größe von weniger als 50 µm vollständig und gleichmäßig mit Hilfe eines rotierenden dosierende Rinne dispergiert werden. Die Gas / Feststoffpartikel-Mischung, wird dabei zur Gewährleistung einer gleichmäßigen Dispersion wiederholt gegen mindestens eine Ablenkplatte abgelenkt.

Aus der WO 2010/044724 A1 ist eine Verteilereinrichtung für Granulat Materialien bekannt, die ein Verteilergehäuse als geschlossener Behälter mit einer Eintrittsöffnung und eine Einlassseite aufweist, die mit zwei oder mehr Austrittsöffnungen versehen ist, wobei allen Austrittsöffnungen über eine Verteilungsleitung verbunden sind, um einzelnen Körner pneumatisch gleichmäßig in einer Strömung zu verteilen.

Die DE 10 2007 062 341 B3 offenbart einen Schwerkraftsichter mit einem kanalartigen Abschnitt und einer Transporteinheit, entlang der ein Material transportierbar ist, wobei eine Verschlusseinheit senkrecht zur Transportrichtung des Materials bewegbar so angeordnet ist, dass sie mit mindestens einem Abschnitt auf dem vorbei transportierenden Material aufliegt.

Es ist nach den Vorrichtungen und Verfahren nach dem Stand der Technik aber weiterhin problematisch die Betriebssicherheit in partikelhaltigen Atmosphären zu gewährleistet, da eine Verstopfung und damit ein Funktionsverlust der Vorrichtung droht.

Aufgabe der vorliegenden Erfindung ist es daher, eine Vorrichtung bereitzustellen, welche an jeder Austrittsstelle einer Vorrichtung eine identische Luftströmung liefert und die Nachteile des Standes der Technik überwindet.

Diese Aufgabe wird dadurch gelöst, dass bei einer Vorrichtung der eingangs genannten Art der Ausströmungsbereich eine über seine Länge einstellbar veränderbare Auslassbreite aufweist.

Die erfindungsgemäße Vorrichtung zur Erzeugung eines Strömungsfelds, insbesondere eines Luftströmungsfelds zur Ausblasung von Luft zur Sichtung von Stoffströmen, vorzugsweise Recycling-Stoffströmen, weist einen Einströmungs- und einem Ausströmungsbereich mit zumindest einer auf einer Seitenfläche innerhalb eines Vorrichtungsabschnitts in Teilbereichen ausgeformten, stufenförmigen Erhebung zwischen dem Einströmungs- und Ausströmungsbereich auf.

Die Bereitstellung einer Vorrichtung, welche an jeder Stelle des Ausströmungsbereichs eine identische Luftströmung liefert, wird erfindungsgemäß durch ein Strömungsfeld ermöglicht, in dem die im Ausströmungsbereich austretende Luft in allen drei Raumrichtungen eine konstante Geschwindigkeitskomponente aufweist. Die Strömungsgeschwindigkeiten in den beiden Ebenen quer zur Hauptströmung werden dabei so gering wie möglich gehalten, damit mit zunehmender Entfernung vom Ausströmungsbereich keinerlei Umverteilung der Luft stattfindet.

Die zumindest auf einer Seitenfläche innerhalb eines Vorrichtungsabschnitts in Teilbereichen ausgeformte, stufenförmige Erhebung zwischen dem Einströmungs- und Ausströmungsbereich ist in der Regel einstückig in Bezug auf die Vorrichtung ausgestaltet, d.h. die Vorrichtung und die Erhebung stellen einen Werkstoff dar. In einer besonderen Ausgestaltung kann die Erhebung jedoch auch mehrstückiger Bestandteil der Vorrichtung sein, d.h. es ist möglich, dass die Vorrichtung und die Erhebung aus verschiedenen Werkstoffen und - stücken besteht und Vorrichtung und Erhebung gegebenenfalls nachträglich miteinander verbunden werden. Der mehrstückige Aufbau der Vorrichtung mit Erhebungen weist den Vorteil auf, dass die Vorrichtung durch die Materialwahl der Erhebungen an wechselnde Arbeitsprozesse angepasst werden kann. Es kann auch in vorteilhafter Ausgestaltung nach der Verbindung der Vorrichtung mit der Erhebung eine Beschichtung der Vorrichtung und Erhebung erfolgen, so dass es insbesondere vermieden werden kann, dass sich in Teilbereichen der Erhebungen Ablagerungen bilden, die zu einem Funktionsverlust der Vorrichtung führen können. So ist es insbesondere vorgesehen, dass die erfindungsgemäße Vorrichtung in ihrem Inneren keine Lochbleche oder vergleichbare Druckverlusterzeuger beinhaltet, da sonst die Betriebssicherheit in partikelhaltigen Atmosphären nicht gewährleistet werden kann. Durch die teilweise Versperrung an einem Lochblech beispielsweise steigt die Anfälligkeit für Verstopfungen durch in der Luft mitgeführte Partikel.

Bei der erfindungsgemäßen Vorrichtung erzeugt die Innenkonturierung insbesondere des Vorrichtungsabschnitts zwischen Einströmungs- und Ausströmungsbereich der gesamten Luftführung für das im Austrittsbereich wirksame Strömungsfeld. Die im Inneren auf den Seitenflächen anordbaren Erhebungen, stellen Hindernisse für die im Einlassbereich eintretende Hauptströmung dar, ohne jedoch den gesamten inneren Querschnitt zu versperren. Über stufenförmige Erhebungen, die als gezielt positionierte Ablösekanten bezeichnet werden können, werden Strömungsablösungen erzwungen, sodass sich Rezirkulationsgebiete der Strömung bilden. Die stufen- bzw. kantenförmigen Erhebungen schließen dabei in der Regel einen Winkel in Strömungsrichtung von bis zu 165° bezogen auf die Seitenfläche des Vorrichtungsabschnitts ein. Durch eine variable Anpassung der Erhebungswinkel im Vorrichtungsabschnitt zwischen Einströmungs- und Ausströmungsbereich wird eine hohe Gleichmäßigkeit des Strömungsprofils auch bei geringen Ausströmungsgeschwindigkeiten ermöglicht, wobei aber insbesondere ein gleichmäßiges Strömungsprofil bei hohen Ausblasgeschwindigkeiten um 100m/s erreichbar ist.

Der Strömungsweg durch die in der Vorrichtung erzeugten, stehenden Luftwirbel verlängert sich um ein Vielfaches, d.h. es wird eine deutlich längere Vorrichtung "simuliert". Die Rezirkulationsgebiete, die als stehende rezirkulierende Wirbel angesehen werden können, unterstützen den Queraustausch innerhalb der Vorrichtung und sorgen für eine sehr gute Gleichverteilung über die gesamte Breite des Ausströmungsbereichs, der insbesondere die Form eines Schlitzes aufweisen kann. In Kombination mit der äußeren Konturierung der Vorrichtung wird für die korrekte Ausrichtung der durchgesetzten Luft gesorgt, damit diese den Austrittsbereich mit konstantem Betrag und ohne Winkelfehler verlässt. Ein großer Vorteil besteht darin, dass auch partikelbelastete Volumenströme durch die Form des Austrittsbereichs gleichmäßig gemacht werden können. Der innere Querschnitt bleibt im Wesentlichen frei, die Verstopfungsgefahr ist minimiert und es sind keine Reinigungs- und Wartungszeiten erforderlich. Aus eben diesem Grunde sind auch Leitbleche zum Ausrichten der aus einer Vorrichtung austretenden Luft nachteilig, weil sich Partikel an der Vorderkante eines Leitblechs agglomerieren und von dort aus die gesamte Vorrichtung zuwächst. Es kommt zu Reinigungs- und Ausfallzeiten.

In einer Weiterbildung der Erfindung ist vorgesehen, dass die Vorrichtung durch die Materialauswahl an ihre Anwendungsbereiche angepasst werden kann. Neben der Herstellung aus Metall ist eine Ausführung in Edelstahl zum Beispiel für den Einsatz in Anlagen von Brennerabgasen vorteilhaft. Des Weiteren ist eine kostengünstige Herstellung als Formspritzteil aus Kunststoffen denkbar. Für den Einsatz in chemisch reaktiven Umgebungen ist eine Ausführung als Keramikbauteil oder Glas ebenfalls möglich, wobei die voran genannten Einsatzmöglichkeiten nur beispielhaft genannt sind und keine abschließende Aufzählung der möglichen Anwendungsbereiche darstellen.

In einer weiteren vorteilhaften Ausgestaltung des Erfindungsgegenstands weist der Ausströmungsbereich der Vorrichtung eine über seine gesamte Länge variabel einstellbare Auslassbreite auf, wobei der Verlauf der Auslassbreite durch eine Variation der Ausgestaltung der Seitenflächen konvergent, divergent oder auch parallel sein kann. Dies ist deswegen vorgesehen, damit Ungenauigkeiten des Strömungsfelds, die eine material- oder auch produktionsbezogene Ursache haben können, ausgeglichen werden können und eine Homogenität des Strömungsfelds gewährleistet werden kann. In der Regel weist der Ausströmungsbereich eine schlitzförmige Ausgestaltung auf.

In vorteilhafter Ausgestaltung des Erfindungsgegenstandes liegen der Einströmungs- und Ausströmungsbereich einander gegenüber. Es ist jedoch auch möglich, dass der Einströmungs- und Ausströmungsbereich einen geometrischen Versatz zueinander aufweisen und/oder der Vorrichtungsabschnitt zwischen Einströmungs- und Ausströmungsbereich einen kurvenförmigen Verlauf aufweist. Dadurch sind variable Vorrichtungsformen in Abhängigkeit des jeweiligen Einsatzortes und Einsatzzweckes ausgestaltbar.

Ferner ist in einer vorteilhaften Ausgestaltung des Erfindungsgegenstands vorgesehen, dass vor bzw. in den jeweiligen Bereichen der Vorrichtung ein Heiz- und/oder Kühlelement vorhanden ist, um den Fluidstrom zu erwärmen und/oder zu kühlen. Dies ist deswegen vorteilhaft, damit eine dem Einsatzzweck entsprechende Fluidströmung gewährleistet werden kann und um eine Trocknung, Reinigung oder Trennung variabler Produkte im Strömungsfeld zu gewährleisten. Als Heiz- und/oder Kühlelement eignen sich alle einem Fachmann geläufigen Geräte wie beispielsweise Heizgebläse oder Kühlaggregate. Es ist jedoch auch erfindungsgemäß vorgesehen, dass in die Vorrichtung ein Gas oder ein Aerosol eingebracht wird, das unabhängig von der Anwesenheit eines Heiz- und/oder Kühlelements eine anwendungsbezogene Fluideigenschaft bewirkt. Es soll nach den voranstehenden Ausführungen gewährleistet werden, dass die Vorrichtung und der Fluidstrom in verschiedenen Temperaturbereichen zum Einsatz kommen kann, wobei sich die Anwendungen von niedrigsten Temperaturen für definierte und gleichmäßige Abkühlprozesse bis hin zu höchsten Temperaturen zum Durchführen von exakten Wärmebehandlung erstrecken können.

Schließlich ist in Weiterbildung der Erfindung vorgesehen, dass mehrere erfindungsgemäße Vorrichtungen parallel nebeneinander oder seriell hintereinander anordbar sind. Diese Weiterbildung sorgt für eine flexible Anpassung an die benötigten Arbeitsbreiten bzw. -bereiche in einer Maschine.

Ferner betrifft die Erfindung die Verwendung der Vorrichtung für verschiedene Anwendungen oder Verfahren. So wird in einer Anwendung zu sichtendes Material gleichmäßig auf ein Förderband großer Breite verteilt. Am Ende des Förderbandes wird das Material nach unten abgeworfen, wobei es einen Luftschleier passiert. Die Schwerfraktion fällt durch diesen ungehindert hindurch, während die Leichtfraktion von der Luft erfasst und mitgerissen wird. Somit findet eine Querstromsichtung des Materials statt, welche in erheblichem Maße von der Qualität des Luftschleiers, welcher mittels der erfindungsgemäßen Vorrichtung bereitgestellt wird, abhängig ist. Aufgrund der Größe der einzelnen Objekte in der Schwerfraktion ist es technisch notwendig den Kreuzungspunkt von Materialfluss und Luftschleier in einiger Entfernung von dem Ausströmungsbereich zu platzieren.

Als Vorrichtungen im Stande der Technik kommen bereits einfache Schlitzdüsen zum Sichten von Recycling-Materialien zum Einsatz. Nachteilig an diesem nächstkommenden Stand der Technik ist jedoch, dass der Volumenstrom der austretenden Luft über die Länge des Ausströmungsbereiches von Betrag und Austrittsrichtung sehr uneinheitlich ist, wodurch ein erhebliches Maß an Trennschärfe im Sichtungsprozess verloren geht. Weil der Sichtungsprozess in einiger Entfernung zum Ausströmungsbereich stattfindet, ergeben sich im Kreuzungspunkt von Material- und Luftfluss insbesondere Stellen mit deutlich verminderter Luftgeschwindigkeit, weil sich die Luft auf dem Weg vom Düsenmund zum Kreuzungspunkt aufgrund von Quergeschwindigkeiten umverteilt hat. Dies wirkt sich nachteilig aus, da an diesen Stellen Leichtgut nicht vom Schwergut getrennt wird und dieses dann für den weiteren Verwertungsprozess verloren geht.

Die erfindungsgemäße Vorrichtung kann daher in verschiedenen Anwendungsbereichen verwendet werden. Sie ist aufgrund ihrer Verschmutzungsunempfindlichkeit einsetzbar für zahlreiche Anwendungen in realer Fabrikumgebung, zum Beispiel im Bereich der Wertstoffaufbereitung, der Temperierung bzw. Trocknung von Gütern in staubhaltiger Atmposphäre, der Reinigung von Gütern in Strahlanlagen, des Abreinigens von Gussteilen von Formsand etc.

Weitere Einzelheiten und Vorteile der Erfindung sind in den Figuren und Zeichnungen einer bevorzugten Ausführungsform zu entnehmen. Sie werden im Folgenden anhand der Figuren erläutert, wobei die Figuren 1 und 2 im Einzelnen zeigen:
Fig. 1 zeigt einen vertikalen Querschnitt der erfindungsgemäßen Vorrichtung. An den Einströmungsbereich (1) schließt sich ein Vorrichtungsabschnitt (2) an, in welcher sich Erhebungen (3) befinden. Im Nachlauf der Erhebungen (3) befinden sich die Rezirkulationsgebiete (4). Das durchströmende Fluid verlässt die Vorrichtung (6) durch den Ausströmungsbereich (5) mit Gleichmäßigkeit in Betrag und Richtung.

Die Ausführung gemäß Fig. 2 zeigt eine horizontale Draufsicht der erfindungsgemäßen Vorrichtung (6). Durch den Eingangsbereich (1) wird die in die Vorrichtung (6) eintretende Luft wird mit Hilfe der Erhebungen (3) und Rezirkulationsgebiete (4) (nicht abgebildet) auf die volle Breite des Ausströmungsbereichs (5) aufgefächert. Um eine gleichmäßige Ausströmung, welche keine Querströmung aufweist, zu erzielen, sind die Seitenflächen (7) an die Strömungsverhältnisse im Düseninneren abgestimmt. Die Seitenflächen (6) weisen insbesondere im Ausströmungsbereich (5) zueinander parallel verlaufende Wandungen auf.

### Bezugszeichenliste

- 1: Einströmungsbereich
- 2: Vorrichtungsabschnitt
- 3: Erhebungen
- 4: Rezirkulationsgebiet
- 5: Ausströmungsbereich
- 6: Vorrichtung
- 7: Seitenflächen

## Patentansprüche

1. Vorrichtung (6) zur Erzeugung eines gleichverteilten StrömungsLuftfeldes, aufweisend einen Einströmungs- (1) und einen Ausströmungsbereich (5) mit zumindest einer auf einer Seitenfläche (7) innerhalb eines Vorrichtungsabschnitts (2) in Teilbereichen ausgeformten, stufenförmigen Erhebung (3) zwischen dem Einströmungs- (1) und Ausströmungsbereich (5), wobei die stufenförmige Erhebung (3) ein- oder mehrstückiger Bestandteil des Vorrichtungsabschnitts (2) ist,
**dadurch gekennzeichnet,**
**dass** der Ausströmungsbereich (5) eine über seine Länge einstellbar veränderbare Auslassbreite aufweist.

2. Vorrichtung (6) nach Anspruch 1, **dadurch gekennzeichnet, dass** die stufenförmigen Erhebungen (3) zumindest teilweise Kanten aufweisen.

3. Vorrichtung nach Anspruch 1 oder 2, **dadurch gekennzeichnet, dass** die stufenförmigen Erhebungen (3) einen Winkel in einem Bereich von bis zu 165° innerhalb des Vorrichtungsabschnitts (2) einschließen.

4. Vorrichtung (6) nach einem der voranstehenden Ansprüche, **dadurch gekennzeichnet, dass** die Vorrichtung (6) aus Metall, Keramik, Kunststoffen und/oder Glas besteht.

5. Vorrichtung (6) nach einem der voranstehenden Ansprüche, **dadurch gekennzeichnet, dass** der Ausströmungsbereich (5) schlitzförmig ausgestaltet ist.

6. Vorrichtung (6) nach Anspruch 5, **dadurch gekennzeichnet, dass** die schlitzförmige Ausgestaltung des Ausströmungsbereichs (5) eine konvergente, divergente oder parallele Anordnung der Seitenflächen (7) umfasst.

7. Vorrichtung (6) nach einem der voranstehenden Ansprüche, **dadurch gekennzeichnet, dass** der Vorrichtungsabschnitt (2) zwischen dem Einströmungs- (1) und Ausströmungsbereich (5) einen kurvenförmigen Verlauf aufweist.

8. Vorrichtung (6) nach einem der voranstehenden Ansprüche, **dadurch gekennzeichnet, dass** der Einströmungs- (1) und Ausströmungsbereich (5) einander gegenüberliegen.

9. Vorrichtung (6) nach einem der voranstehenden Ansprüche, **dadurch gekennzeichnet, dass** vor oder im Bereich des Einströmungsbereichs (1), des Vorrichtungsabschnitts (2) und/oder des Ausströmungsbereichs (5) ein Heiz- oder Kühlelement angeordnet ist.

10. Vorrichtung (6) nach einem der voranstehenden Ansprüche, **dadurch gekennzeichnet, dass** das Strömungs-Luftfeld durch ein in die Vorrichtung(6) eintragbares Gas und/oder Aerosol gekühlt oder erwärmt wird.

11. Vorrichtung (6) nach einem der voranstehenden Ansprüche, **dadurch gekennzeichnet, dass** mehrere Vorrichtungen (6) zur Erzeugung eines ausgedehnten Strömungsfelds parallel nebeneinander angeordnet sind.

12. Vorrichtung (6) nach einem der voranstehenden Ansprüche, **dadurch gekennzeichnet, dass** mehrere Vorrichtungen (6) zur Erzeugung eines ausgedehnten Strömungsfelds seriell hintereinander angeordnet sind.

13. Verwendung einer Vorrichtung (6) zur Erzeugung eines gleichverteilten Strömungs-Luftfeldes, aufweisend einen Einströmungs- (1) und einen Ausströmungsbereich (5) mit zumindest einer auf einer Seitenfläche (7) innerhalb eines Vorrichtungsabschnitts (2) in Teilbereichen ausgeformten, stufenförmigen Erhebung (3) zwischen dem Einströmungs- (1) und Ausströmungsbereich (5), wobei die stufenförmigen Erhebungen (3) ein- oder mehrstückiger Bestandteil der Vorrichtung (6) sind und der Ausströmungsbereich (5) eine über seine Länge einstellbar veränderbare Auslassbreite aufweist zur Trocknung, Aufheizung, Reinigung und/oder Trennung von Produkten.

14. Verwendung einer Vorrichtung (6) nach Anspruch 13, wobei die Produkte aus dem Bereich der Wertstoffaufbereitung, der Temperierung bzw. Trocknung von Gütern in staubhaltiger Atmosphäre stammen.

15. Verwendung einer Vorrichtung (6) nach Anspruch 13 oder 14 zur der Reinigung von Produkten in Strahlanlagen.
